# EUROPÄISCHE PATENTSCHRIFT

(11) **EP 0 523 128 B1**
(45) Veröffentlichungstag und Bekanntmachung des Hinweises auf die Patenterteilung: **04.01.1995**
(21) Anmeldenummer: 91907231.4
(22) Anmeldetag: 28.03.1991
(51) Int. Cl.: B65D 5/68, B65D 5/32

(54) **KOMBINIERTE VERSAND- UND PRÄSENTATIONSVERPACKUNG**
COMBINED DESPATCH AND PRESENTATION PACK
CONDITIONNEMENT COMBINE DE PRESENTATION ET D'EXPEDITION

(30) Priorität: 03.04.1990 DE 9003875 U
(43) Veröffentlichungstag der Anmeldung: 20.01.1993
(73) Patentinhaber: KRAFT GENERAL FOODS R & D INC., Wilmington, Delaware (US)
(72) Erfinder: NEUMANN, Franz, D-3412 Nörten-Hardenberg 1 (DE); SCHLICHT, Rainer, D-8000 München 82 (DE)
(74) Vertreter: Weickmann, Heinrich, Dipl.-Ing.
(86) Internationale Anmeldenummer: EP9100602
(87) Internationale Veröffentlichungsnummer: WO9115403

(56) Entgegenhaltungen:
- DE-U- 8 911 526
- GB-A- 1 321 976

## Beschreibung

Die Erfindung betrifft eine kombinierte Versand- und ggf. Präsentationsverpackung mit mindestens zwei Präsentationsschalen, die jeweils einen Bodenteil zur Auflage von stückigem Verpackungsgut und eine seitliche Abstützung für das Verpackungsgut aufweisen, und mit einem U-förmigen Deckel, welcher mit seinem Steg über den Präsentationsschalen liegt und mit seinen U-Schenkeln an den Präsentationsschalen anliegt und mit diesen verbunden ist.

Eine kombinierte Versand- und ggf. Präsentationsverpakkung der vorstehend genannten Art ist aus der GB-A-1 321 976 bekannt.

Die Präsentationsschalen der bekannten Verpackung haben die Form von nach oben offenen Kästen, bei denen zwei einander gegenüberliegende Seitenwände höher ausgebildet sind als die beiden senkrecht dazu angeordneten Seitenwände. Die Präsentationsschalen der bekannten Verpackung sind übereinander gestapelt, wobei die längeren Seitenwände einer auf ihrem Bodenteil stehenden unteren Präsentationsschale den Bodenteil der darüber angeordneten Präsentationsschale abstützen. Die U-Schenkel des Deckels überlappen die kürzeren Seitenwände der Präsentationsschalen und sind mit diesen verklebt. Das Verpackungsgut in den Präsentationsschalen ist bei der Versand- und ggf. Präsentationsverpackung nach der GB-A 1 321 976 durch eine jeweilige Schrumpffolie gesichert, die die Präsentationsschale umschlingt.

Zur Präsentation des Verpackungsguts kann die kombinierte Versand- und ggf. Präsentationsverpackung geöffnet werden, indem der Deckel nach Zerreißen eines Sicherungsstreifens abgezogen wird. Danach ist die Schrumpffolie jeder Präsentationsschale mittels eines geeigneten Werkzeugs aufzutrennen und zu entfernen, um das Verpackungsgut zugänglich zu machen. Die kastenartigen Präsentationsschalen ermöglichen dann einen Zugriff auf das Verpackungsgut von oben. Wird die bekannte Präsentationsschale so aufgestellt, daß sich eine Seite mit einer kürzeren Seitenwand dem Benutzer als Vorderseite präsentiert, ist ggf. ein Zugriff auf oben liegendes Verpakkungsgut in der Präsentationsschale von der Vorderseite her möglich. Da jedoch in diesem Fall auch die Rückseite der Präsentationsschale lediglich eine stark verkürzte Seitenwand aufweist, besteht die Gefahr, daß das Verpakkungsgut rückwärtig aus der Präsentationsschale fällt, bzw. gestoßen wird und dabei in eine versteckte Lage kommt, was unerwünscht ist.

Verpackungsgut in Form von Waren bzw. flachen Behältern, etwa Kunststoffbehältern, werden heutzutage auch in zwei nebeneinander liegenden Reihen in flachen, nach oben offenen Kartons verpackt. Diese nach oben geöffneten Kartons weisen zur Vorderseite hin abfallende Seitenwände auf, um die darin verpackten Waren bzw. deren Aufdrucke besser präsentieren bzw. zugänglich machen zu können. Bei derartigen Kartons bzw. Präsentationsschalen war jedoch bisher die Präparation für den Transport schwierig. Damit die Waren beim Transport nicht aus dem Karton fallen können, wurde der Karton mitsamt den Waren durch ein längs der Behälterreihen verlaufendes Kunststoffband umschlungen. Eine derart verschlossene Verpackung kann an den Einzelhandel versandt werden, wo die Ware in Auslagen präsentiert wird.

Da die Seitenwände des Kartons bzw. der Präsentationsschalen aus Gründen der besseren Sichtbarkeit der Waren zur vorderen Seite hin abfallend ausgebildet sind, kam es beim Versand und auch schon direkt nach dem Verpacken der Waren vor, daß Waren trotz des zur Sicherung dienenden Kunststoffbandes seitlich aus dem Karton herausfielen. Zudem sind die flachen Kunststoffbehälter an ihrer Oberseite ungeschützt, und es ergab sich häufig, daß diese Behälter beim Versand beschädigt und somit unbrauchbar wurden. Da das Kunststoffband zum Zweck der Präsentation mit einem Messer aufgeschnitten und anschließend entfernt wird, besteht weiterhin die Gefahr, daß beim Zerschneiden des Kunststoffbandes mit dem Messer bzw. mit einer scharfen Klinge die darunter befindlichen Waren bzw. deren Verpackungen beschädigt werden und nicht mehr verkauft werden können. Auch ist die Verletzungsgefahr des Personals durch die Verwendung eines Schneidwerkzeugs, etwa einer scharfen Klinge, zum Aufschneiden des Kunststoffbandes nicht zu unterschätzen.

Der Erfindung liegt die Aufgabe zugrunde, eine kombinierte Versand- und Präsentationsverpackung der eingangs genannten Art anzugeben, die einfach handhabbar ist, das Verpackungsgut beim Versand schützt und Präsentationsschalen enthält, die eine vorteilhafte Präsentation des Verpackungsguts und einen leichten Zugriff auf das Verpackungsgut ermöglichen.

Diese Aufgabe wird, ausgehend von einer kombinierten Versand- und ggf. Präsentationsverpackung mit den Merkmalen des Oberbegriffs des Anspruchs 1, erfindungsgemäß dadurch gelöst, daß die Präsentationsschalen nebeneinander angeordnet und derart L-förmig mit jeweils einem zu dem Steg parallelen Schenkel und einem dazu senkrechten Schenkel ausgebildet sind, daß das stückige Verpackungsgut in den Präsentationsschalen auf deren stegparallelen L-Schenkeln stapelbar ist.

Verpackungsgut, etwa in Form von flachen Behältern bzw. flach verpackten Waren, ist beim Versand durch den U-förmigen Stülpdeckel vor Beschädigung geschützt. Die Verpackung kann auf einfache Weise durch Lösen eines Sicherungsmittels für den Stülpdeckel, beispielsweise nur durch Zerreißen eines Sicherungsstreifens, und durch Abziehen des Stülpdeckels geöffnet werden, ohne daß hierzu ein Schneidwerkzeug verwendet werden muß. Nach dem Abnehmen des Stülpdeckels erhält man sofort die verbraucherfreundlichen Präsentationsschalen. Aufgrund der L-Form der Präsentationsschalen bildet einer der L-Schenkel das Bodenteil. Der andere L-Schenkel bietet nach dem Auspacken der betreffenden Präsentationsschale eine Rückwand, die verhindert, daß das Verpackungsgut rückwärtig aus der Präsentationsschale herausfällt, wenn diese in einem Verkaufsraum oder dgl. entsprechend aufgestellt ist. Das Verpackungsgut ist von der der Rückwand gegenüberliegenden Seite und von oben her gut sichtbar und leicht zugänglich.

Insbesondere kann jede Präsentationsschale für die Präsentation des Verpackungsgutes im Verkaufsraum so aufgestellt werden, daß der in der verschlossenen Verpackung das gestapelte Verpackungsgut als Bodenteil tragende stegparalle L-Schenkel als Rückwand und der andere Schenkel als Bodenteil verwendet wird. Hierzu wird vorgeschlagen, den stegparallelen L-Schenkel kürzer auszubilden, als den dazu senkrechten Schenkel der Präsentationsschale. Das Verpackungsgut in Form von flach verpackten Waren oder flachen Behältern wird bei einer derartigen Aufstellung auf der Seite liegend dargeboten, wodurch eine gefälligere Präsentation gegeben und ein gleichzeitiger Zugriff auf mehrere verpackte Waren leicht möglich ist. Während der Lagerung und beim Versand der Verpackung sind die verpackten Waren jedoch übereinander auf den stegparallelen L-Schenkeln gestapelt. Dies hat insbesondere Bedeutung für Verpackungsgut mit auslauffähigem Inhalt, etwa Molkereiprodukten in Kunststoffbehältern. In solchen Fällen ist es notwendig, daß die Behälter stehend gelagert werden, damit ihr Inhalt nicht durch mögliche undichte Stellen zwischen dem Kunststoffbehälterrand und dem dazugehörigen Deckel austritt. Während der Lagerung und während des Versands stehen derartige Behälter in der erfindungsgemäßen kombinierten Versand- und ggf. Präsen-tationsverpakung mit ihren verschlossenen Öffnungen nach oben, so daß die Möglichkeit des Auslaufens fließfähiger Ware weitestgehend unterbunden ist.

Eine zweckmäßige Anordnung der Präsentationsschalen unter dem Stülpdeckel ist gegeben, wenn sie in Reihe hintereinander gleichgerichtet unter dem U-förmigen Deckel angeordnet sind, so daß der stegparallele L-Schenkel einer Präsentationsschale zu dem dazu senkrechten L-Schenkel einer benachbarten Präsentationsschale hin gerichtet ist.

Eine ebenfalls vorteilhafte Anordnung ist gegeben, wenn zwei Präsentationsschalen derart unter dem U-förmigen Deckel vorgesehen sind, daß ihre zum Deckelsteg senkrechten L-Schenkel jeweils zur Außenseite der Verpackung weisen.

Zur Erzielung einer besonders guten Stabilität wird vorgeschlagen, daß von den beiden U-Schenkeln des U-förmigen Deckels der eine U-Schenkel an dem zum Steg des Deckels senkrechten L-Schenkel einer außenliegenden Präsentationsschale anliegt und der andere U-Schenkel an dem freien Ende des horizontalen L-Schenkels einer anderen außenliegenden Präsentationsschale anliegt.

Gemäß einer weiteren Ausführungsform wird vorgeschlagen, daß beide U-Schenkel des U-förmigen Deckels an den Seiten der zur Verpackungsaußenseite hin gerichteten, vertikalen L-Schenkel von Präsentationsschalen anliegen.

Vorzugsweise haben die Präsentationsschalen senkrecht auf ihren beiden L-Schenkeln stehende Seitenwände.

Gemäß einer Weiterbildung der Erfindung hat der zum Deckelsteg senkrechte L-Schenkel an seinem vom anderen L-Schenkel abgewandten Rand eine senkrecht auf diesem Schenkel stehende Stirnwand.

Vorzugsweise bestehen die Präsentationsschalen jeweils aus einem Kartonzuschnitt, in dem die L-Schenkel mit den Seiten- und Stirnwänden über Falzlinien verbunden sind, und in dem an den Seitenrändern der Stirnwand Randlaschen angeordnet sind, die über Falzlinien mit der Stirnwand verbunden sind. Da bei der Herstellung des einteiligen und rechteckigen Zuschnitts der Präsentationsschale praktisch kein Verschnitt auftritt, kann das Kartonmaterial optimal genutzt, und die Materialkosten können minimiert werden.

Damit man eine Kennzeichnung bzw. ein Bedrucken der kombinierten Versand- und Präsentationsverpackung mit dem Hinweis auf die Warenart usw. einsparen kann, wird vorgeschlagen, daß der Steg des U-förmigen Deckels mindestens eine Öffnung hat, welche zum Betrachten des Verpackungsinhalts und/oder zum Erfassen der Verpackung und/oder zum Belüften des Verpackungsinhalts dienen kann. Diese Öffnung gestattet als Sichtöffnung einen direkten Blick auf die Einzelverpackungen der in der Versandverpackung untergebrachten Waren. Als Eingriffsöffnung erleichtert sie das Abziehen des Stülpdeckels von den Präsentationsschalen. Da der Wärmeaustausch durch die Öffnung begünstigt wird, kann durch die Öffnung ggf. die Kühlung der Ware besser gewährleistet werden.

Sofern die Präsentationsschalen mit einer Stirnwand versehen sind, wird vorgeschlagen, daß die Stirnwand unmittelbar unterhalb des Stegs des U-förmigen Stülpdeckels liegt und im Bereich der Stülpdeckelöffnung ausgeschnitten ist, so daß durch die Deckelöffnung hindurch freie Sicht auf das Verpackungsgut hinter der Deckelöffnung möglich ist.

Vorzugsweise sind an den zu den Knicklinien des U-förmigen Deckels senkrechten Seitenrändern senkrecht auf dem Steg bzw. den U-Schenkeln des Deckels stehende Laschen angeordnet, wobei die Laschen des Stegs an den Laschen der U-Schenkel anliegen.

Vorzugsweise besteht der U-förmige Deckel aus einem Kartonzuschnitt, wobei der Steg und die mit diesem über Falzlinien verbundenen U-Schenkel des Deckels mit den an ihren Seitenrändern befindlichen seitlichen Laschen über Falzlinien verbunden sind. Da der U-förmige Stülpdeckel einteilig aus einem rechteckigen Zuschnitt gebildet werden kann, fällt bei seiner Herstellung praktisch kein Verschnitt an, was sich günstig auf die Materialkosten auswirkt.

In den U-Schenkeln des Deckels können Durchbrechungen zur Belüftung und/oder Betrachtung des Verpackungsinhalts vorgesehen sein.

Ferner wird vorgeschlagen, daß als Mittel zur Verbindung des U-förmigen Deckels mit den Präsentationsschalen an den Seitenrändern des Deckelstegs Aufreißlaschen vorgesehen sind, welche durch Klebung mit den benachbarten Schenkeln der Präsentationsschalen verbunden sind. Durch Abreißen der Aufreißlaschen von den betreffenden Schenkeln der Präsentationsschalen kann die Verbindung zwischen dem Stülpdeckel und den Präsentationsschalen gelöst und der Stülpdeckel problemlos abgehoben werden.

Zweckmäßigerweise wird zur Verbindung des U-förmigen Deckel mit den Präsentationsschalen ein Fixierband herangezogen, welches an den Unterseiten der stegparallelen L-Schenkel und an den U-Schenkeln des U-förmigen Deckel fixiert ist.

Die Erfindung wird nachfolgend anhand zweier, in den Zeichnungen schematisch dargestellter Ausführungsbeispiele näher erläutert. Es zeigen:
- Fig. 1: eine perspektivische Ansicht einer kombinierten Versand- und Präsentationsverpackung nach der Erfindung,
- Fig. 2: eine Präsentationsschale mit darin angeordneten Kunststoffschalen in perspektivischer Ansicht,
- Fig. 3: einen Stülpdeckelzuschnitt gemäß Fig. 1 in Draufsicht,
- Fig. 4: einen Präsentationsschalenzuschnitt in Draufsicht,
- Fig. 5: eine perspektivische Ansicht einer weiteren Ausführungsform einer kombinierten Versand- und ggf. Präsentationsverpackung, und
- Fig. 6: einen Stülpdeckelzuschnitt gemäß Fig. 5 in Draufsicht.

Die aus Figur 1 ersichtliche kombinierte Versand- und Präsentationsverpackung 1 weist einen auf zwei Präsentationsschalen 3 aufgesetzten Stülpdeckel 2 auf. Dieser Stülpdeckel 2 hat zwei gegenüberliegende herabgezogene Seiten 9a, 9b, deren freie Enden mit einem Sicherungs streifen 4 aus Papier verbunden sind. Der Stülpdeckel 2 und die Präsentationsschalen 3 werden vorzugsweise aus Pappe gefertigt.

In Fig. 2 ist die Aufnahme von flach verpackten Waren, in diesem Fall flachen Kunststoffbehältern 24, in den Präsentationsschalen 3 dargestellt. Die Präsentationsschalen haben jeweils einen langen und einen kurzen Schenkel 13, 17 und sind dadurch in Seitenansicht L-förmig. Solange der Stülpdeckel 2 auf die Präsentationsschalen 3 aufgesetzt ist, sind die Präsentationsschalen 3 in Reihe auf dem kurzen Schenkel stehend unter dem Stülpdeckel 2 angeordnet (siehe hierzu Fig. 1).

Wie aus Fig. 3 erkennbar, ist der Stülpdeckel 2 aus einem einzigen im wesentlichen rechteckigen und flachen Kartonzuschnitt geschaffen. An der Oberseite 5 des Stülpdeckels 2 sind zwei ovale Öffnungen (6), die als Sicht- bzw. Eingriffsöffnungen dienen, vorgesehen. Über die Falzlinien 8a, 8b sind zwei sich gegenüberliegende Längsseitenlaschen 7a, 7b mit der Oberseite 5 verbunden. Gegenüberliegende herabgezogene Seiten 9a, 9b sind über Falzlinien 10a, 10b ebenfalls mit der Oberseite 5 verbunden. Seitlich an den herabgezogenen Seiten 9a, 9b sind längs von Falzlinien 12a, 12b, 12c, 12d Seitenwandlaschen 11a, 11b, 11c, 11d ausgebildet.

In den oberen Eckbereichen des Stülpdeckels 2 sind die Längsseitenlaschen 7a, 7b mit den Seitenwandlaschen 11a, 11b, 11c, 11d teilweise überlappend durch Kleben verbunden. Bei dieser Klebung wird vorzugsweise ein Hot-Melt-Klebstoff verwendet.

Wie in Fig. 4 dargestellt, ist die Präsentationsschale 3 aus einem einteiligen ebenen und im wesentlichen rechteckigen Kartonszuschnitt geschaffen. An dem langen Schenkel 13 der Präsentationsschale 3 sind längs der Falzlinien 15a, 15b sich gegenüberliegende Längsseitenwände 14a, 14b angeordnet. Der über eine Falzlinie 16b mit dem langen Schenkel 13 verbundene kurze Schenkel 17 weist längs von Falzlinien 18a, 18b angeordnete Laschen 19a, 19b auf. Auf der dem kurzen Schenkel 17 gegenüberliegenden Seite des langen Schenkels 13 ist über eine Falzlinie 16a eine kurze Seitenwand 20 angeordnet. Längs der Falzlinien 22a, 22b sind Laschen 23a, 23b an der kurzen Seitenwand 20 ausgebildet. An ihrem freien Ende weist die kurze Seitenwand 20 eine Ausnehmung 21 auf. Zur Erreichung einer höheren Stabilität der Präsentationsschale 3 sind die Laschen 19a, 19b; 23a, 23b teilweise überlappend mit den Längsseitenwänden 14a, 14b durch Kleben verbunden.

Die zweite in Fig. 5 dargestellte erfindungsgemäße Ausführungsvariante einer kombinierten Versand- und Präsentationsverpackung 101 besitzt einen Stülpdeckel 102. Dieser Stülpdeckel 102 hat zwei gegenüberliegende herabgezogene Seiten 109a, 109b, die längs zu den Seiten der Präsentationsschalen 3 verlaufen. In den herabgezogenen Seiten 109a, 109b ist jeweils ein Langloch 125a, 125b eingebracht, welches zur besseren Ventilation und Kühlung der Waren dient.

Der Stülpdeckel 102 ist aus Pappe gefertigt. Die Präsentationsschalen 3 sind identisch mit den Präsentationsschalen der zuvor beschriebenen Versand- und Präsentationsverpackung 1.

Wie in Fig. 5 mit durchbrochenen Linien ersichtlich ist, sind zwei Präsentationsschalen 3 derart unter dem Stülpdeckel 102 angeordnet, daß ihre langen Schenkel 13 jeweils zu den Längsseitenlaschen 107a bzw. 107b weisen. Die Längsseitenlaschen 107a, 107b weisen in dem die Seitenwandlaschen 111a, 111b, 111c, 111d nicht überlappenden Bereich jeweils zwei senkrechte zueinander beabstandete Perforationslinien 127a, 127b auf. Zwischen den Perforationslinien 127a, 127b sind Aufreißlaschen 126a, 126b vorgesehen, welche als Mittel zur Halterung des Stülpdeckels 102 auf den Präsentationsschalen 3 dienen. Die Aufreißlaschen 126a, 126b werden durch eine Klebung mit den langen Schenkeln 13 der Präsentationsschalen 3 verbunden. Ein an den Aufreißlaschen 126a, 126b angeformter Bereich der Aufreißlaschen dient zum besseren Greifen derselben und zum Aufreißen der Aufreißlaschen 126a, 126b.

Wie aus Fig. 6 erkennbar, ist der Stülpdeckel 102 aus einem einzigen im wesentlichen rechteckigen und flachen Kartonzuschnitt geschaffen. An der Oberseite 105 des Stülpdeckels 102 sind zwei ovale Öffnungen 106, die als Sicht- bzw. Eingriffsöffnungen dienen, vorgesehen. Über die Falzlinien 108a, 108b sind die zwei sich gegenüberliegenden Längsseitenlaschen 107a, 107b mit der Oberseite 105 verbunden. Die gegenüberliegenden herabgezogenen Seiten 109a, 109b sind über Falzlinien 110a, 110b ebenfalls mit der Oberseite 105 verbunden. Seitlich an den herabgezogenen Seiten 109a, 109b sind längs von Falzlinien 112a, 112b, 112c, 112d die schon genannten Seitenwandlaschen 111a, 111b, 111c, 111d ausgebildet.

In den oberen Eckbereichen des Stülpdeckels 102 sind die Längsseitenlaschen 107a, 107b mit den Seitenwandlaschen 111a, 111b, 111c, 111d teilweise überlappend durch Kleben verbunden. Für diese Klebung (der kreuzschraffierte ovale Bereich in Fig. 6) wird vorzugsweise ein Hot-Melt-Klebstoff verwendet.

Durch die oben beschriebenen Ausführungsformen wird die multifunktionelle Versand- und Präsentationsverpackung auf besonders einfache und kostengünstige Weise den spezifischen Anwendungshereichen angepaßt.

### Bezugszeichenliste

- 1, 101: Versand- und Präsentationsverpackung
- 2, 102: Stülpdeckel
- 3: Präsentationsschalen
- 4: Sicherungsstreifen
- 5, 105: Oberseite
- 6, 106: Öffnungen
- 7a, 7b, 107a, 107b: Längsseitenlaschen
- 8a, 8b, 108a, 108b: Deckellängsfalzlinien
- 9a, 9b, 109a, 109b: herabgezogene Seiten
- 10a, 10b, 110a, 110b: Deckelquerfalzlinien
- 11a, 11b, 11c, 11d, 111a, 111b, 111c, 111d: Seitenwandlaschen
- 12a, 12b, 12c, 12d, 112a, 112b, 112c, 112d: Seitenwandfalzlinien
- 13: langer Schenkel
- 14a, 14b: Längsseitenwand
- 15a, 15b: Längsfalzlinien
- 16a, 16b: Querfalzlinien
- 17: kurzer Schenkel
- 18a, 18b: Falzlinien
- 19a, 19b: Laschen
- 20: Querseitenwand
- 21: Aussparung
- 22a, 22b: Falzlinien
- 23a, 23b: Laschen
- 24: Kunststoffbehälter
- 125a, 125b: Langlöcher
- 126a, 126b: Aufreißlaschen
- 127a, 127b: Perforationslinien

## Patentansprüche

1. Kombinierte Versand- und gegebenenfalls Präsentationsverpackung mit mindestens zwei Präsentationsschalen (3), die jeweils einen Bodenteil (17) zur Auflage von stückigem Verpackungsgut (24) und eine seitliche Abstützung (13) für das Verpackungsgut aufweisen, und mit einem U-förmigen Deckel (2, 102), welcher mit seinem Steg (5, 105) über den Präsentationsschalen (3) liegt und mit seinen U-Schenkeln, (9a, 109a, 9b, 109b) an den Präsentationsschalen (3) anliegt und mit diesen verbunden ist,
dadurch **gekennzeichnet,** daß die Präsentationsschalen (3) nebeneinander angeordnet und derart L-förmig mit jeweils einem zu dem Steg (5, 105) parallelen Schenkel (17) und einem dazu senkrechten Schenkel (13) ausgebildet sind, daß das stückige Verpackungsgut (24) in den Präsentationsschalen (3) auf deren stegparallelen L-Schenkeln (17) stapelbar ist.

2. Verpackung nach Anspruch 1, dadurch gekennzeichnet, daß die Präsentationsschalen (3) in Reihe hintereinander gleichgerichtet unter dem U-förmigen Deckel (2) angeordnet sind, so daß der stegparallele L-Schenkel (17) einer Präsentationsschale (3) zu dem dazu senkrechten L-Schenkel (13) einer benachbarten Präsentationsschale (3) hin gerichtet ist .

3. Verpackung nach Anspruch 1, dadurch gekennzeichnet, daß zwei Präsentationsschalen (3) derart unter dem U-förmigen Deckel (102) angeordnet sind, daß ihre zum Deckelsteg (105) senkrechten L-Schenkel (13) jeweils zur Außenseite der Verpackung weisen.

4. Verpackung nach den Ansprüchen 1 und 2, dadurch gekennzeichnet, daß von den beiden U-Schenkeln (9a, 9b) des U-förmigen Deckels (2) der eine U-Schenkel (9b) an dem zum Steg (5) des Deckels senkrechten L-Schenkel (13) einer außenliegenden Präsentationsschale (3) anliegt und der andere U-Schenkel (9a) an dem freien Ende des horizontalen L-Schenkels (17) einer anderen außenliegenden Präsentationsschale (3) anliegt.

5. Verpackung nach den Ansprüchen 1 und 3, dadurch gekennzeichnet, daß beide U-Schenkel (109a, 109b) des U-förmigen Deckels (102) an den Seiten der zur Verpackungsaußenseite hin gerichteten, vertikalen L-Schenkel (13) von Präsentationsschalen (3) anliegen .

6. Verpackung nach einem der Ansprüche 1 bis 5, dadurch gekennzeichnet, daß die Präsentationsschalen (3) senkrecht auf ihren beiden L-Schenkeln (13, 17) stehende Seitenwände (14a, 14b, 19a, 19b) haben.

7. Verpackung nach Anspruch 6, dadurch gekennzeichnet, daß der zum Deckelsteg (5) senkrechte L-Schenkel (13) an seinem vom anderen L-Schenkel abgewandten Rand (16a) eine senkrecht auf diesem Schenkel stehende Stirnwand (20) hat.

8. Verpackung nach Anspruch 7, dadurch gekennzeichnet, daß die Präsentationsschalen (3) jeweils aus einem Kartonzuschnitt bestehen, in dem die L-Schenkel (13, 17) mit den Seiten- und Stirnwänden (14a, 14b, 19a, 19b, 20) über Falzlinien (15a, 15b, 18a, 18b, 16a) verbunden sind, und in dem an den Seitenrändern der Stirnwand (20) Randlaschen (23a, 23b) angeordnet sind, die über Falzlinien (22a, 22b) mit der Stirnwand (20) verbunden sind.

9. Verpackung nach einem oder mehreren der Ansprüche 1 bis 8, dadurch gekennzeichnet, daß der Steg (5) des U-förmigen Deckels (2, 102) mindestens eine Öffnung (6, 106) hat, welche zum Erfassen der Verpackung und/oder zum Belüften und/oder zum Betrachten des Verpackungsinhalts dienen.

10. Verpackung nach Anspruch 8, dadurch gekennzeichnet, daß die Stirnwand (20) der Präsentationsschale (3) unmittelbar unterhalb des Stegs (5, 105) des U-förmigen Deckels (2, 102) liegt und im Bereich der Öffnung (6, 106) ausgeschnitten ist.

11. Verpackung nach einem der Ansprüche 1 bis 10, dadurch gekennzeichnet, daß an den zu den Knicklinien (10a, 10b, 110a, 110b) des U-förmigen Deckels (2, 102) senkrechten Seitenrändern (8a, 8b, 12a, 12b, 12c, 12d, 108a, 108b, 112a, 112b, 112c, 112d) senkrecht auf dem Steg (5, 105) bzw. den U-Schenkeln (9a, 9b, 109a, 109b) des Deckels stehende Laschen (7a, 7b, 11a, 11b, 11c, 11d, 111a, 111b, 111c, 111d, 107a, 107b) angeordnet sind (Fig. 3 und 6), wobei die Laschen (8a, 8b, 108a, 108b) des Steges (5, 105) an den Laschen (11a, 11b, 12a, 12b, 111a, 111b, 112a, 112b) der U-Schenkel (9a, 9b, 109a, 109b) anliegen.

12. Verpackung nach Anspruch 11, dadurch gekennzeichnet, daß der U-förmige Deckel (2, 102) aus einem Kartonzuschnitt besteht, wobei der Steg (5) und die mit diesem über Falzlinien (10a, 10b, 110a, 110b) verbundenen U-Schenkel (9a, 9b, 109a, 109b) des Deckels mit den an ihren Seitenrändern befindlichen seitlichen Laschen (7a, 7b, 11a, 11b, 11c, 11d, 107a, 107b, 111a, 111b, 111c, 111d) über Falzlinien (8a, 8b, 12a, 12b, 12c, 12d, 108a, 108b, 112a, 112b, 112c, 112d) verbunden sind.

13. Verpackung nach einem der Ansprüche 1 bis 12, dadurch gekennzeichnet, daß in den U-Schenkeln (109a, 109b) des Deckels (102) Durchbrechungen (125a, 125b) zur Belüftung und/oder Betrachtung des Verpackungsinhalts (24) vorgesehen sind.

14. Verpackung nach Anspruch 1, dadurch gekennzeichnet, daß als Mittel zur Verbindung des U-förmigen Deckels (102) mit den Präsentationsschalen (3) an den Seitenrändern des Deckelsteges (105) Aufreißlaschen (126a, 126b) vorgesehen sind, welche durch Klebung mit den benachbarten Schenkeln (13) der Präsentationsschalen (3) verbunden sind

15. Verpackung nach Anspruch 1, dadurch gekennzeichnet, daß zur Verbindung des U-förmigen Deckels (2) mit den Präsentationsschalen (3) ein Fixierband (4) dient, welches an den Unterseiten der stegparallelen L-Schenkel (17) und an den U-Schenkeln (9a, 9b) des U-förmigen Deckels (2) fixiert ist.

## Claims

1. Combined shipping and possibly presentation packaging with at least two presentation trays (3), which respectively comprise a base part (17) for supporting bulky goods (24) to be packed and a lateral support (13) for the goods to be packed, and with a U-shaped lid (2, 102), which lies with a web (5, 105) above the presentation trays (3) and bears by its U-sides (9a, 109a, 9b, 109b) against the presentation trays (3) and is connected to the latter, characterised in that the presentation trays (3) are arranged one beside the other and are constructed in a L-shape with respectively one side (17) parallel to the web (5, 105) and one side (13) perpendicular thereto so that the bulky goods (24) to be packed can be stacked in the presentation trays (3) on their L-sides (17) parallel to the web.

2. Packaging according to Claim 1, characterised in that the presentation trays (3) are arranged in a row aligned one behind the other under the U-shaped lid (2), so that the L-side (17) of a presentation tray (3) parallel to the web is directed towards the L-side (13) of an adjacent presentation tray (3) perpendicular thereto.

3. Packaging according to Claim 1, characterised in that two presentation trays (3) are arranged below the U-shaped lid (102) so that their L-sides (13) perpendicular to the lid web (105) point respectively towards the outside of the packaging.

4. Packaging according to Claims 1 and 2, characterised in that of the two U-sides (9a, 9b) of the U-shaped lid (2), the one U-side (9b) bears against the L-side (13) of an external presentation tray (3) perpendicular to the web (5) of the lid and the other U-side (9a) bears against the free end of the horizontal L-side (17) of another external presentation tray (3).

5. Packaging according to Claims 1 and 3, characterised in that both U-sides (109a, 109b) of the U-shaped lid (102) bear against the sides of the vertical L-sides (13) of presentation trays (3) directed towards the outside of the packaging.

6. Packaging according to one of Claims 1 to 5, characterised in that the presentation trays (3) have side walls (14a, 14b, 19a, 19b) standing up perpendicularly on their two L-sides (13, 17).

7. Packaging according to Claim 6, characterised in that on its edge (16a) remote from the other L-side, the L-side (13) perpendicular to the lid web (5) has an end wall (20) standing up perpendicularly on this side.

8. Packaging according to Claim 7, characterised in that the presentation trays (3) consist respectively of a cardboard blank, in which the L-sides (13, 17) are connected to the side and end walls (14a, 14b, 19a, 19b, 20) by way of folding lines (15a, 15b, 18a, 18b, 16a), and in which on the side edges of the end wall (20) edge flaps (23a, 23b) are located, which are connected by way of folding lines (22a, 22b) to the end wall (20).

9. Packaging according to one or more of Claims 1 to 8, characterised in that the web (5) of the U-shaped lid (2, 102) has at least one opening (6, 106), which serve for grasping the packaging and/or for ventilating and/or for inspecting the contents of the packaging.

10. Packaging according to Claim 8, characterised in that the end wall (20) of the presentation tray (3) lies directly below the web (5, 105) of the U-shaped lid (2, 102) and is cut out in the region of the opening (6, 106).

11. Packaging according to one of Claims 1 to 10, characterised in that on the side edges (8a, 8b, 12a, 12b, 12c, 12d, 108a, 108b, 112a, 112b, 112c, 112d) perpendicular to the bending lines (10a, 10b, 110a, 110b) of the U-shaped lid (2, 102), flaps (7a, 7b, 11a, 11b, 11c, 11d, 111a, 111b, 111c, 111d, 107a, 107b) are provided (Figures 3 and 6) standing up perpendicularly on the web (5, 105) or the U-sides (9a, 9b, 109a, 109b) of the lid, the flaps (8a, 8b, 108a, 108b) of the web (5, 105) bearing against the flaps (11a, 11b, 12a, 12b, 111a, 111b, 112a, 112b) of the U-sides (9a, 9b, 109a, 109b).

12. Packaging according to Claim 11, characterised in that the U-shaped lid (2, 102) consists of a cardboard blank, the web (5) and the U-sides (9a, 9b, 109a, 109b) of the lid connected to the web by way of folding lines (10a, 10b, 110a, 110b) are connected to the side flaps (7a, 7b, 11a, 11b, 11c, 11d, 107a, 107b, 111a, 111b, 111c, 111d) located on its side edges, by way of folding lines (8a, 8b, 12a, 12b, 12c, 12d, 108a, 108b, 112a, 112b, 112c, 112d).

13. Packaging according to one of Claims 1 to 12, characterised in that provided in the U-sides (109a, 109b) of the lid (102) are openings (125a, 125b) for ventilation and/or inspection of the contents (24) of the packaging.

14. Packaging according to Claim 1, characterised in that provided as means for connecting the U-shaped lid (102) to the presentation trays (3) on the side edges of the lid web (105) are tear-off flaps (126a, 126b), which are connected by sticking to the adjacent sides (13) of the presentation trays (3).

15. Packaging according to Claim 1, characterised in that serving for connecting the U-shaped lid (2) to the presentation trays (3) is a fixing strip (4), which is fixed on the under sides of the L-sides (17) parallel to the web and to the U-sides (9a, 9b) of the U-shaped lid (2).

## Revendications

1. Conditionnement combiné d'expédition et de présentation avec au moins deux présentoirs (3) qui présentent respectivement une partie de fond (17) pour le support d'un produit conditionné unitaire (24) et un support latéral (13) pour le produit conditionné et avec un couvercle en forme de U (2, 102) qui est appliqué par son dos (5, 105) sur les présentoirs (3), appliqué par ses côtés en U (9a, 109a, 9b, 109b) contre les présentoirs (3) et est fixé à ceux-ci,
caractérisé en ce que les présentoirs (3) sont disposés l'un à côté de l'autre et conçus en forme de L avec respectivement un côté (17) parallèle au dos (5, 105) et un côté (13) perpendiculaire à celui-ci de sorte que le produit conditionné unitaire (24) puisse être empilé dans les présentoirs (3) sur les côtés en L (17) parallèles au dos.

2. Conditionnement selon la revendication 1 caractérisé en ce que les présentoirs (3) sont alignés sous le couvercle (2) en forme de U à la suite l'un de l'autre de sorte que les côtés (17) en L parallèles au dos d'un présentoir (3) soient dirigés vers le côté en L (13) perpendiculaire à celui-ci d'un présentoir voisin (3).

3. Conditionnement selon la revendication 1 caractérisé en ce que deux présentoirs (3) sont disposés sous le couvercle en forme de U (102) de sorte que leurs côtés en L (13) perpendiculaires au dos du couvercle (105) soient respectivement tournés vers la face externe du conditionnement.

4. Conditionnement selon les revendications 1 et 2 caractérisé en ce que, des deux côtés en U (9a, 9b) du couvercle en forme de U (2), l'un des côtés du U (9b) est appliqué contre le côté en L (13) d'un présentoir externe (3) perpendiculaire au dos (5) du couvercle et l'autre côté en U (9a) est appliqué contre l'extrémité libre du côté en L horizontal (17) d'un autre présentoir externe (3).

5. Conditionnement selon les revendications 1 et 3 caractérisé en ce que les deux côtés en U (109a, 109b) du couvercle en forme de U (102) sont appliqués contre les faces des côtés en L verticaux (13) des présentoirs (3) tournés vers la face externe du conditionnement.

6. Conditionnement selon l'une des revendications 1 à 5 caractérisé en ce que les présentoirs (3) ont des parois latérales (14a, 14b, 19a et 19b) disposées perpendiculairement sur leurs deux côtés en L (13, 17).

7. Conditionnement selon la revendication 6 caractérisé en ce que le côté en L (13) perpendiculaire au dos du couvercle (5) possède sur son bord (16a) opposé à l'autre côté en L une paroi frontale (20) perpendiculaire à ce côté.

8. Conditionnement selon la revendication 7 caractérisé en ce que les présentoirs (3) se composent respectivement d'une découpe en carton, dans laquelle les côtés en L (13, 17) sont reliés aux parois latérales et frontales (14a, 14b, 19a, 19b, 20) par l'intermédiaire des lignes de pliage (15a, 15b, 18a, 18b, 16a) et dans laquelle des languettes latérales (23a, 23b) sont disposées contre les bords latéraux de la paroi frontale (20) et sont reliées à la paroi frontale (20) par l'intermédiaire de lignes de pliage (22a, 22b).

9. Conditionnement selon une ou plusieurs des revendications 1 à 8 caractérisé en ce que le dos (5) du couvercle en forme de U (2, 102) présente au moins une ouverture (6, 106) qui sert à saisir le conditionnement et/ou à la ventilation et/ou à l'observation du contenu du conditionnement.

10. Conditionnement selon la revendication 8 caractérisé en ce que la paroi frontale (20) du présentoir (3) est appliquée directement sous le dos (5, 105) du couvercle en forme de U (2, 102) et découpée dans la région de l'ouverture (6, 106).

11. Conditionnement selon l'une des revendications 1 à 10 caractérisé en ce que les languettes (7a, 7b, 11a, 11b, 11c, 11d, 111a, 111b, 111c, 111d, 107a, 107b) perpendiculaires au dos (5, 105) ou aux côtés en U (9a, 9b, 109a, 109b) du couvercle sont disposées contre les bords latéraux (8a, 8b, 12a, 12b, 12c, 12d, 108a, 108b, 112a, 112b, 112c, 112d) perpendiculaires aux lignes de pliage (10a, 10b, 110a, 110b) du couvercle en forme de U (2, 102), les languettes (8a, 8b, 108a, 108b) du dos (5, 105) étant appliquées contre les languettes (11a, 11b, 12a, 12b, 111a, 111b, 112a, 112b) des côtés en U (9a, 9b, 109a, 109b) (Fig. 3 et 6).

12. Conditionnement selon la revendication 11 caractérisé en ce que le couvercle en forme de U (2, 102) se compose d'une découpe en carton, le dos (5) et le côté en U (9a, 9b, 109a, 109b) du couvercle relié à celui-ci par l'intermédiaire des lignes de pliage (10a, 10b, 110a, 110b) étant reliés par l'intermédiaire de ligne de pliage (8a, 8b, 12a, 12b, 12c, 12d, 108a, 108b, 112a, 112b, 112c, 112d) aux languettes (7a, 7b, 11a, 11b, 11c, 11d, 107a, 107b, 111a, 111b, 111c, 111d) latérales situées contre ses bords latéraux.

13. Conditionnement selon l'une des revendications 1 à 12 caractérisé en ce que des ouvertures (125a, 125b) sont pratiquées dans les côtés en U (109a, 109b) du couvercle (102) et servent à la ventilation et/ou à l'observation du contenu du conditionnement (24).

14. Conditionnement selon la revendication 1 caractérisé en ce que les moyens de fixation du couvercle en forme de U (102) aux présentoirs (3) prévus sur les bords latéraux du dos du couvercle (105) sont des languettes à déchirer (126a, 126b) qui sont fixées par collage aux côtés voisins (13) des présentoirs (3).

15. Conditionnement selon la revendication 1 caractérisé en ce qu'une bande de fixation (4) sert à la fixation du couvercle en forme de U (2) aux présentoirs (3), celle-ci étant fixée aux faces inférieures des côtés en L (17) parallèles au dos et aux côtés en U (9a, 9b) du couvercle en forme de U (2).
